# EUROPÄISCHE PATENTSCHRIFT

(11) **EP 1 226 354 B1**
(45) Veröffentlichungstag und Bekanntmachung des Hinweises auf die Patenterteilung: **21.09.2005**
(21) Anmeldenummer: 00982991.2
(22) Anmeldetag: 12.10.2000
(51) Int. Cl.: F02M 59/46

(54) **HYDRAULISCHE STEUERVORRICHTUNG, INSBESONDERE FÜR EINEN INJEKTOR**
HYDRAULIC CONTROL DEVICE, IN PARTICULAR FOR AN INJECTOR
DISPOSITIF DE COMMANDE HYDRAULIQUE, EN PARTICULIER POUR UN INJECTEUR

(30) Priorität: 22.10.1999 DE 19951004
(43) Veröffentlichungstag der Anmeldung: 31.07.2002
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2000/003590
(87) Internationale Veröffentlichungsnummer: WO 2001/029395

(56) Entgegenhaltungen:
- DE-A- 19 803 910
- DE-C- 19 519 192

## Beschreibung

### Stand der Technik

Die Erfindung geht aus von einer hydraulischen Steuervorrichtung gemäß der DE-A-19 803 910, insbesondere für einen Injektor eines Kraftstoffeinspritzsystems bei Kraftfahrzeugen entsprechend der Gattung des Anspruchs 1. Eine hydraulische Steuervorrichtung ist aus der DE 196 24 001 A1 bereits bekannt. Diese Steuervorrichtung besteht aus einem piezoelektrischen Aktor und einem vom Aktor gesteuerten Wegeventil mit einem verschiebbar in einer Ventilbohrung geführten Ventilglied. Das Wegeventil ist als konventionelles Sitzventil ausgebildet und steuert eine Druckmittelverbindung zwischen einem Kraftstoff unter Hochdruck führenden Druckmittelkanal und einem Rücklauf. Im nicht angesteuerten Zustand des Aktors ist das Ventilglied vom Ventilsitz abgehoben und gibt damit die oben genannte Druckmittelverbindung frei. Dadurch sinkt das Druckniveau in einer ebenfalls mit dem Hochdruck führenden Druckmittelkanal gekoppelten Einspritzdüse. Mit dem Unterschreiten eines mechanisch vorgegebenen Öffnungsdrucks gibt ein druckgesteuertes Schließelement der Einspritzdüse Einspritzöffnungen frei. Durch diese Einspritzöffnungen gelangt Kraftstoff in einen Brennraum eines Verbrennungsmotors. Mit dem Schließen des Ventilsitzes durch eine elektrische Ansteuerung des Aktors wird der Einspritzvorgang beendet.

Das Druckgefälle am Ventilsitz ist gleichgerichtet zur Hubbewegung des Ventilglieds, so daß das Wegeventil ein sogenanntes, nach außen öffnendes A-Ventil bildet. A-Ventile haben strömungstechnische Nachteile, da die Schließbewegung gegen Hochdruck erfolgt und der Aktor dementsprechend leistungsfähig und voluminös ausgeführt werden muß. Zudem sind A-Ventile aufwendiger in ihrer Herstellung.

### Vorteile der Erfindung

Demgegenüber weist die erfindungsgemäße hydraulische Steuervorrichtung mit den kennzeichnenden Merkmalen des Anspruchs 1 den Vorteil auf, daß sie als nach innen öffnendes I-Ventil ausgeführt ist. Bei I-Ventilen ist das Druckgefälle am Ventilsitz entgegengesetzt zur Bewegungsrichtung des Ventilglieds gerichtet. Dadurch wird die Hubbewegung des Ventilglieds beim Öffnen des Wegeventils von einer hydraulischen Zusatzkraft unterstützt, so daß Aktoren mit geringeren Betätigungskräften zur Ventilsteuerung ausreichen. Derartige Aktoren bauen entsprechend kleiner und kompakter und nehmen eine geringere elektrische Leistung auf. Damit sinkt die Belastung der Aktoren, die dadurch robuster und zuverlässiger arbeiten.

Weitere Vorteile oder vorteilhafte Weiterbildungen der Erfindung ergeben sich aus den Unteransprüchen und der Beschreibung.

### Zeichnung

Ein Ausführungsbeispiel der Erfindung ist in der Zeichnung dargestellt und in der nachfolgenden Beschreibung näher erläutert.
- Figur 1: zeigt ein Kraftstoffeinspritzsystem mit einem nach außen öffnenden A-Ventil, wie es aus dem Stand der Technik bereits bekannt ist. In der
- Figur 2: ist das Detail X nach Figur 1 vergrößert dargestellt. Es zeigt ein erfindungsgemäß nach innen öffnendes I-Ventil, dem ein hydraulischen Übersetzer vorgeschaltet ist. Im Übersetzter findet eine Kraftumkehr statt.

### Beschreibung des Ausführungsbeispiels

Figur 1 zeigt in einer schematisch vereinfachten Darstellung ein Kraftstoffeinspritzsystem 10. Dieses besteht aus einem angetriebenen Druckerzeuger 12 und einem mit diesem gekoppelten Druckspeicher 14. Letzterer ist mit einem Injektor 16 verbunden. Ferner ist eine elektronische Steuereinheit 18 vorhanden, die mit Hilfe eines Drucksensors 20 und eines Druckregelventils 22 den Druck im Druckspeicher 14 konstant hält. An den Druckspeicher 14 sind mehrere Injektoren 16 anschließbar, in Figur 1 ist jedoch exemplarisch nur einer dieser Injektoren 16 gezeichnet.

Dieser Injektor 16 weist ein Gehäuse 24 auf, in dessen Innenraum 26 eine Nadel 28 angeordnet ist. Letztere steuert mit ihrer Spitze Einspritzöffnungen 30, die in den Brennraum eines nicht gezeichneten Verbrennungsmotors einmünden. Die Nadel 28 ist mechanisch von einer Schließfeder 32 beaufschlagt, die sich an der Wandung des Innenraums 26 und an einem, am innenliegenden Ende der Nadel 28 ausgebildeten Teller 34 abstützt. Zudem wirkt auf den Teller 34 ein koaxial zur Schließfeder 32 angeordneter Stößel 36 ein. Dieser ist in einer Zylinderbohrung 38 des Gehäuses 24 geführt. Die Zylinderbohrung 38 steht über einen Stichkanal 40 mit einer darin angeordneten Drossel 42 mit dem Innenraum 26 in hydraulischer Verbindung, so daß der Stößel 36 hydraulisch belastbar ist.

Ein vom Druckspeicher 14 kommender Druckmittelkanal 44 versorgt den Innenraum 26 und die Zylinderbohrung 38 mit unter Hochdruck stehendem Kraftstoff. Dessen Druck belastet über den Stößel 36 die Nadel 28. Zusammen mit der Kraft der Schließfeder reicht die resultierende Kraft auf die Nadel 28 aus, um diese in der dargestellten Schließstellung zu halten.

Darüber hinaus zweigt aus der Zylinderbohrung 38 ein in eine Ventilbohrung 48 einmündender Stichkanal 46 ab. In der Ventilbohrung 48 ist ein von einem piezoelektrischen Aktor 52 beaufschlagbares Ventilglied 50 geführt. Dieses verschließt im angesteuerten Zustand des Aktors 52 einen an der Mündungsstelle des Stichkanals 46 in die Ventilbohrung 48 ausgebildeten Ventilsitz 54 und unterbricht damit eine Druckmittelverbindung zu einem Rücklauf 56, der ebenfalls aus der Ventilbohrung 48 abzweigt. Damit herrscht im Innenraum 26 des Injektors 16 Hochdruck.

Mit der Rücknahme der elektrischen Ansteuerung des Aktors 52 hebt das Ventilglied 50 vom Ventilsitz 54 ab und öffnet die obengenannte Druckmittelverbindung. Der Hochdruck im Injektor baut sich daraufhin ab und die auf den Stößel 36 einwirkende hydraulische Druckkraft entfällt. Die von der Schließfeder 32 aufgebrachte mechanische Druckkraft reicht allein nicht aus, um die Nadel 28 in ihrer Schließstellung zu halten. Die Nadel 28 öffnet deshalb und gibt die Einspritzöffnungen 30 frei.

Mit der erneuten Ansteuerung des Aktors 52 wird der Ventilsitz 54 vom Ventilglied 50 wieder verschlossen, wodurch sich im Innenraum 26 des Injektors 16 wieder Hochdruck aufbaut. Die dadurch hydraulisch belastete Nadel 28 verschließt die Einspritzöffnungen 30 wieder und beendet den Einspritzvorgang.

Bei geöffnetem Ventilsitz 54 ist demnach das Druckgefälle gleichgerichtet zur Hubbewegung des Ventilglieds 50. Dieses Ventilglied 50 bildet damit ein nach außen öffnendes A-Ventil. Ein Einspritzvorgang wird durch Rücknahme der Ansteuerung des Aktors 52 eingeleitet und durch dessen Ansteuerung beendet. Dabei muß der Aktor 52 das Ventilglied 50 gegen Hochdruck schließen und muß dementsprechend leistungsstark ausgebildet sein. Neben der Belastung des Aktors 52 steigt dadurch auch dessen Bauvolumen an.

Um diese Nachteile zu vermeiden, wird in Figur 2 eine Steuereinrichtung 60 vorgeschlagen, die als nach innen öffnendes I-Ventil ausgeführt ist. Diese Steuereinrichtung 60, bei der der Aktor nur anhand eines Kraftpfeils F symbolisch dargestellt ist, weist einen hydraulischen Übersetzer 62 auf. Letzterer besteht aus einem topfförmigen ersten Kolben 64 und einem in dessen Inneren geführten zweiten Kolben 66 kleinerer Druckfläche. Die Kolben 64, 66 begrenzen mit ihren Stirnflächen eine mit Druckmittel gefüllte Übersetzerkammer 68, die außerhalb eines von den beiden Kolben 64 und 66 eingeschlossenen und nach außen belüfteten Hohlraums 70 liegt. In diesem Hohlraum 70 ist eine Schließfeder 72 untergebracht, die sich an beiden Kolben 64 und 66 abstützt.

Der Kolben 66 ist mit dem Ventilglied 74 eines Wegeventils 75 verbunden oder einteilig mit einem solchen ausgeführt, wobei das Ventilglied 74 verschiebbar in einer Ventilbohrung 76 geführt ist. Dieses Ventilglied 74 hat einen dem Übersetzer 62 zugewandten Steuerkopf 78, der mit zunehmendem Abstand vom Kolben 66 in eine Einschnürung 80 und dann in einen Führungsabschnitt 82 übergeht. Der Führungsabschnitt 82 ist an seinem Außenumfang mit einer Abflachung 84 versehen. Die Einschnürung 80 gliedert sich in eine dem Steuerkopf 78 zugewandte Taille 81 und einen benachbart zum Führungsabschnitt 82 liegenden Zylinderabschnitt 83 mit kleinerem Außendurchmesser als die Ventilbohrung 76.

Ein zu einer nicht gezeichneten Einspritzdüse führender Druckmittelkanal 86 zweigt im Bereich der Einschnürung 80 aus der Ventilbohrung 76 ab, während ein Kraftstoffversorgungskanal 88 im Bereich des Steuerkopfes 78 in die Ventilbohrung 76 einmündet. Zudem ist ein Ringkanal 90 als nutförmige Erweiterung der Ventilbohrung 76 im Bereich des Führungsabschnitts 82 vorgesehen. Dieser ist über die Abflachung 84 mit einem Rücklauf 92 verbindbar, der aus einer am Ende der Ventilbohrung 76 ausgebildeten Druckkammer 94 abzweigt.

Eine am Übergang von der Einschnürung 80 zum Führungsabschnitt 82 ausgebildete Steuerkante 96 des Ventilglieds 74 steuert einen zwischen dem Druckmittelkanal 86 und dem Rücklauf 92 liegenden ersten Steuerquerschnitt 97. Dieser erste Steuerquerschnitt 97 ist in der Grundstellung, wie sie in Figur 2 dargestellt ist, offen. Die in Figur 2 nicht erkennbare Einspritzdüse ist somit druckentlastet.

Die Ventilbohrung 76 ist am Übergang vom Steuerkopf 78 zur Einschnürung 80 in ihrem Außendurchmesser zurückgenommen.

Die sich ergebende Durchmesseränderung ist als Fase ausgeführt, die als Ventilsitz 98 wirkt. Dieser bildet einen vom Steuerkopf 78 des Ventilglieds 74 steuerbaren zweiten Steuerquerschnitt 99, der ist in der gezeichneten Grundstellung geschlossen ist.

Mit der Rücknahme der Ansteuerung des Aktors 52 wird dem mit dem Kolben 66 gekoppelten Ventilglied 74 eine Hubbewegung erteilt, die entgegengesetzt zur Auslenkbewegung des Aktors 52 gerichtet ist. Damit gibt das Ventilglied 74 den zweiten Steuerquerschnitt 99 frei und sperrt gleichzeitig mit seiner Steuerkante 96 den ersten Steuerquerschnitt 97 ab. Die dabei entstandene Druckmittelverbindung zwischen dem Kraftstoffversorgungskanal 88 und dem Druckmittelkanal 86 bewirkt, daß die Einspritzdüse unter Hochdruck gelangt und ihre Schließstellung einnimmt. Der Druckmittelfluß am geöffneten Ventilsitz 98 ist demnach I-ventiltypisch entgegengesetzt zur Hubbewegung des Ventilglieds 74 gerichtet.

Beim beschriebenen Wegeventil 75 sind die hydraulisch wirksamen Flächen des Ventilsitzes 98 und des Führungsabschnitts 82 gleich groß ausgelegt. Dadurch herrscht in der gezeichneten Grundstellung Druckgleichgewicht am Ventilglied 74. Der Aktor muß demnach nur die Gegenkraft der Schließfeder 72 überwinden, um das Ventilglied 74 in seine Schaltstellung zu verbringen und kann dementsprechend kompakt ausgelegt werden. Befindet sich das Ventilglied 74 in der Schaltstellung, so werden die auf das Ventilglied 74 einwirkenden hydraulischen Kräfte im wesentlichen von der Gegenkraft der Schließfeder 72 ausgeglichen. Im Unterschied zu einem A-Ventil (Figur 1) erfolgt ein Einspritzvorgang durch Ansteuerung des Aktors 52 und wird durch Rücknahme dieser Ansteuerung wieder beendet.

Selbstverständlich sind Änderungen oder Ergänzungen am beschriebenen Ausführungsbeispiel möglich, ohne vom Grundgedanken der Erfindung abzuweichen.

## Patentansprüche

1. Hydraulische Steuervorrichtung (60) für einen Injektor (16) eines Kraftstoffeinspritzsystems (10), das einen extern betätigbaren Druckerzeuger (12), einen mit dem Druckerzeuger (12) hydraulisch gekoppelten Druckspeicher (14) und mehrere an den Druckspeicher (14) angeschlossene und jeweils einem Brennraum eines Verbrennungsmotors zugeordnete Injektoren (16) umfaßt, mit einem piezoelektrischen Aktor (52) und einem vom Aktor (52) gesteuerten 3/2-Wegeventil (75), in dessen Ventilbohrung (76) ein Ventilglied (74) verschiebbar geführt ist, durch das über einen von einem Sitzventilteil des Ventilglieds (74) gesteuert Steuerquerschnitt (99) das Einspritzventilglied (28) des Injektors mit Steuerdruck in Schließrichtung beaufschlagbar ist und durch das über einen vom Ventilglied (74) gesteuerten anderen Steuerquerschnitt (97) das Einspritzventilglied zu einem Rücklauf entlastbar ist, wobei die Steuerquerschnitte (97, 99) durch das Ventilglied wechselweise freigegeben oder verschlossen werden, **dadurch gekennzeichnet, daß** zwischen den Aktor (52) und dem Ventilglied (74) ein die Auslenkbewegung des Aktors (52) in die entgegengesetzte Raumrichtung umkehrender hydraulischer Übersetzer (62) geschaltet ist, daß das Ventilglied (74) zur Steuerung des anderen Steuerquerschnitts (97) eine Steuerkante (96) aufweist und daß das Druckgefälle am geöffneten einen Steuerquerschnitt (99) entgegengesetzt zur Hubbewegung des Ventilglieds (74) gerichtet ist.

2. Hydraulische Steuervorrichtung nach Anspruch 1 oder 2, **dadurch gekennzeichnet, daß** der Übersetzer (62) Kolben (64, 66) unterschiedlich großer Kolbenflächen aufweist, daß der erste Kolben (64) topfförmig ausgebildet ist und in seinem Inneren den zweiten Kolben (66) führt, daß zwischen beide Kolben (64 und 66) eine Schließfeder (72) eingespannt ist und daß die Kolben (64, 66) eine gemeinsame Übersetzerkammer (68) begrenzen.

3. Hydraulische Steuervorrichtung nach Anspruch 2, **dadurch gekennzeichnet, daß** das Ventilglied (74) am zweiten Kolben (66) verankert ist.

4. Hydraulische Steuervorrichtung nach einem der Ansprüche 1 bis 3, **dadurch gekennzeichnet, daß** das Ventilglied (74) einen im Außendurchmesser verdickten Steuerkopf (78), eine Einschnürung (80) und einen Führungsabschnitt (82) aufweist, daß der Außendurchmesser des Führungsabschnitts (82) größer als der der Einschnürung (80), aber kleiner als der des Steuerkopfes (78) ist und daß der Führungsabschnitt (82) mit wenigstens einer am Außenumfang vorgesehenen Abflachung (84) versehen ist.

5. Hydraulische Steuervorrichtung nach Anspruch 4, **dadurch gekennzeichnet, daß** der Ventilsitz (98) an der Übergangsstelle des Steuerkopfes (78) zur Einschnürung (80) an der entsprechend angepassten Innenwandung der ventilbohrung (76) ausgebildet ist und zwischen einem Kraftstoffversorgungskanal (88) und einem Druckmittelkanal (86) zum Injektor (16) liegt.

6. Hydraulische Steuervorrichtung nach Anspruch 4 oder 5, **dadurch gekennzeichnet, daß** die Ventilbohrung (76) mit einer nutförmigen Erweiterung (90) versehen ist, die von der Steuerkante (96) des Ventilglieds (74) gesteuert ist und die an der Ventilbohrung (76) im Bereich der Übergangsstelle der Einschnürung (80) zum Führungsabschnitt (82) des Ventilglieds (74) ausgebildet ist.

7. Hydraulische Steuervorrichtung nach einem der Ansprüche 4 bis 6, **dadurch gekennzeichnet, daß** ein Kraftstoffversorgungskanal (88) im Bereich des Steuerkopfes (78) in die Ventilbohrung (76) einmündet und daß ein Druckmittelkanal (86) zum Injektor (16) im Bereich der Einschnürung (80) und ein Rücklauf (92) im Bereich des Führungsabschnitts (82) des Ventilglieds (74) aus der Ventilbohrung (76) abzweigt.

8. Hydraulische Steuervorrichtung nach einem der Ansprüche 4 bis 7, **dadurch gekennzeichnet, daß** der Steuerkopf (78) dem zweiten Kolben (66) zugewandt und der Führungsabschnitt (82) vom zweiten Kolben (66) abgewandt liegt und daß die Einschnürung (80) zwischen dem Steuerkopf (78) und dem Führungsabschnitt (82) angeordnet ist.

9. Hydraulische Steuervorrichtung nach einem der Ansprüche 4 bis 8, **dadurch gekennzeichnet, daß** die Einschnürung (80) in eine dem Steuerkopf (78) zugewandte Taille (81) und einen dem Führungsabschnitt (82) zugewandten Zylinderabschnitt (83) gegliedert ist, dessen Außendurchmesser kleiner als der Innendurchmesser der Ventilbohrung (76) ist.

10. Hydraulische Steuervorrichtung nach einem der Ansprüche 1 bis 9, **dadurch gekennzeichnet, daß** die Ventilbohrung (76) als Sacklochbohrung ausgebildet ist, die in einer Steuerkammer (94) endet, in die das Ventilglied (74) eintaucht und aus der ein Rücklauf (92) abzweigt.

11. Hydraulische Steuervorrichtung nach einem der Ansprüche 1 bis 10, **dadurch gekennzeichnet, daß** in der Grundstellung der Steuervorrichtung (60) die hydraulisch beaufschlagten Flächen der Steuerquerschnitte (97, 99) gleich groß sind.

## Claims

1. Hydraulic control device (60) for an injector (16) of a fuel injection system (10) which comprises an externally actuable pressure generator (12), a pressure reservoir (14) that is hydraulically coupled to the pressure generator (12) and a plurality of injectors (16), which are connected to the pressure reservoir (14) and are each assigned to a combustion chamber of an internal combustion engine, having a piezoelectric actuator (52) and a 3/2 way valve (75), which is controlled by the actuator (52), has a valve member (74) guided displaceably in its valve bore (76), can be used to apply control pressure in the closing direction to the injection valve member (28) of the injector over a control cross section (99) controlled by a seat valve part of the valve member (74) and can be used to relieve the pressure on the injection valve member towards a return over another control cross section (97) controlled by the valve member (74), the control cross sections (97, 99) being alternately opened or closed by the valve member, **characterized in that** a hydraulic converter (62), which reverses the deflecting movement of the actuator (52) into the opposite spatial direction is connected between the actuator (52) and the valve member (74), **in that** the valve member (74) has a control edge (96) for controlling the other control cross section (97), and **in that** the pressure drop at the one open control cross section (99) is directed oppositely to the lifting movement of the valve member (74).

2. Hydraulic control device according to Claim 1, **characterized in that** the converter (62) has pistons (64, 66) with different sizes of piston surfaces, **in that** the first piston (64) is of cup-shaped design and guides the second piston (66) in its interior, **in that** a closure spring (72) is clamped between the two pistons (64 and 66), and **in that** the pistons (64, 66) delimit a common converter chamber (68).

3. Hydraulic control device according to Claim 2, **characterized in that** the valve member (74) is anchored on the second piston (66).

4. Hydraulic control device according to one of Claims 1 to 3, **characterized in that** the valve member (74) has a control head (78) with a thickened external diameter, a constriction (80) and a guide section (82), **in that** the external diameter of the guide section (82) is greater than that of the constriction (80) but smaller than that of the control head (78), and **in that** the guide section (82) is provided with at least one flattened portion (84) on the outer circumference.

5. Hydraulic control device according to Claim 4, **characterized in that** the valve seat (98) is formed on the correspondingly adapted inner wall of the valve bore (76) at the transition from the control head (78) to the constriction (80) and is located between a fuel supply passage (88) and a pressure-medium passage (86) leading to the injector (16).

6. Hydraulic control device according to Claim 4 or 5, **characterized in that** the valve bore (76) is provided with a groove-like widening (90), which is controlled by the control edge (96) of the valve member (74) and which is formed at the valve bore (76), in the region of the transition from the constriction (80) to the guide section (82) of the valve member (74).

7. Hydraulic control device according to one of Claims 4 to 6, **characterized in that** a fuel supply passage (88) opens out into the valve bore (76) in the region of the control head (78), and **in that** a pressure-medium passage (86) leading to the injector (16) branches off from the valve bore (76) in the region of the constriction (80), and a return (92) branches off from the valve bore (76) in the region of the guide section (82) of the valve member (74).

8. Hydraulic control device according to one of Claims 4 to 7, **characterized in that** the control head (78) faces the second piston (66), and the guide section (82) is remote from the second piston (66), and **in that** the constriction (80) is arranged between the control head (78) and the guide section (82).

9. Hydraulic control device according to one of Claims 4 to 8, **characterized in that** the constriction (80) is divided into a waist (81) facing the control head (78) and a cylindrical section (83) facing the guide section (82), the external diameter of which cylindrical section is smaller than the internal diameter of the valve bore (76).

10. Hydraulic control device according to one of Claims 1 to 9, **characterized in that** the valve bore (76) is designed as a blind bore which ends in a control chamber (94) into which the valve member (74) penetrates and from which a return (92) branches off.

11. Hydraulic control device according to one of Claims 1 to 10, **characterized in that** in the normal position of the control device (60) the hydraulically exposed surfaces of the control cross sections (97, 99) are equal in size.

## Revendications

1. Dispositif de commande hydraulique (60) pour un injecteur (16) d'un système d'injection de carburant (10), qui comprend un générateur de pression (12) à commande extérieure, un accumulateur de pression (14) hydrauliquement couplé au générateur de pression (12) et plusieurs injecteurs (16) branchés à l'accumulateur de pression (14) et associés chacun à une chambre de combustion d'un moteur à combustion, avec un actionneur (52) piézoélectrique et une soupape à 3/2 voies (75) commandée par l'actionneur (52), et dont l'alésage de soupape (76) loge un organe de soupape (74) guidé en déplacement pour alimenter l'organe d'injecteur (28) en pression de commande en direction de la fermeture par l'intermédiaire d'une section transversale de commande (99) commandée par un élément de siège de soupape de l'organe de soupape (74), et pour décharger l'organe d'injecteur vers un retour par l'intermédiaire d'une autre section transversale de commande (97) commandée par l'organe de soupape (74), les sections transversales de commande (97, 99) étant dégagées ou obturées en alternance par l'organe de soupape,
**caractérisé en ce qu'**
entre l'actionneur (52) et l'organe de soupape (74) un amplificateur hydraulique (62) inverse le mouvement d'excursion de l'actionneur (52) dans la direction spatiale opposée, l'organe de soupape (74) présente une rampe de commande (96) pour commander l'autre section transversale de commande (97), et le gradient de pression au niveau d'une section transversale de commande (99) ouverte est orienté à l'opposé du mouvement de levage de l'organe de soupape (74).

2. Dispositif de commande hydraulique selon la revendication 1 ou 2,
**caractérisé en ce que**
l'amplificateur (62) présente des pistons (64, 66) avec des surfaces de piston de tailles différentes, le premier piston (64) a la forme d'un pot et le deuxième piston (66) est guidé à l'intérieur de celui-ci, un ressort de fermeture (72) est enserré entre les deux pistons (64 et 66), et les pistons (64, 66) délimitent une chambre d'amphficateur (68) commune.

3. Dispositif de commande hydraulique selon la revendication 2,
**caractérisé en ce que**
l'organe de soupape (74) est ancré sur le deuxième piston (66).

4. Dispositif de commande hydraulique selon l'une quelconque des revendications 1 à 3,
**caractérisé en ce que**
l'organe de soupape (74) présente une tête de commande (78) d'un diamètre extérieur renforcé, un rétrécissement (80) et un segment de guidage (82), le diamètre extérieur du segment de guidage (82) est supérieur à celui du rétrécissement (80) mais inférieur à celui de la tête de commande (78), et le segment de guidage (82) est muni au moins d'un aplatissement (84) prévu à la périphérie extérieure.

5. Dispositif de commande hydraulique selon la revendication 4,
**caractérisé en ce que**
le siège de soupape (98) est formé au niveau du point de passage de la tête de commande (78) vers le rétrécissement (80) sur la paroi intérieure adaptée en conséquence de l'alésage de soupape (76) et se situe entre un canal d'alimentation en carburant (88) et un canal de fluide de pression (86) vers l'injecteur (16).

6. Dispositif de commande hydraulique selon la revendication 4 ou 5,
**caractérisé en ce que**
l'alésage de soupape (76) est muni d'un évasement (90) en forme de rainure, qui est commandé par la rampe de commande (96) de l'organe de soupape (74) et formé sur l'alésage de soupape (76) dans la zone du point de passage du rétrécissement (80) vers le segment de guidage (82) de l'organe de soupape (74).

7. Dispositif de commande hydraulique selon l'une quelconque des revendications 4 à 6,
**caractérisé en ce qu'**
un canal d'alimentation en carburant (88) débouche dans la zone de la tête de commande (78) dans l'alésage de soupape (76), et un canal de fluide de pression (86) dérive de l'alésage de soupape (76) vers l'injecteur (16) dans la zone du rétrécissement (80) et un retour (92) dérive dans la zone du segment de guidage (82) de l'organe de soupape (74).

8. Dispositif de commande hydraulique selon l'une quelconque des revendications 4 à 7,
**caractérisé en ce que**
la tête de commande (78) est tournée vers le deuxième piston (66) et le segment de guidage (82) est à l'opposé du deuxième piston (66), et le rétrécissement (80) est disposé entre la tête de commande (78) et le segment de guidage (82).

9. Dispositif de commande hydraulique selon l'une quelconque des revendications 4 à 8,
**caractérisé en ce que**
le rétrécissement (80) est composé d'un col (81) tourné vers la tête de commande (78) et d'un segment cylindrique (83) tourné vers le segment de guidage (82), dont le diamètre extérieur est inférieur au diamètre intérieur de l'alésage de soupape (76).

10. Dispositif de commande hydraulique selon l'une quelconque des revendications 1 à 9,
**caractérisé en ce que**
l'alésage de soupape (76) est un trou borgne se terminant dans une chambre de commande (94) dans laquelle plonge l'organe de soupape (74) et de laquelle dérive un retour (92).

11. Dispositif de commande hydraulique selon l'une quelconque des revendications 1 à 10,
**caractérisé en ce que**
dans la position de base du dispositif de commande (60) les surfaces de sections transversales de commande (97, 99) sollicitées hydrauliquement présentent les mêmes dimensions.
